# EUROPÄISCHE PATENTSCHRIFT

(11) **EP 1 259 423 B1**
(45) Veröffentlichungstag und Bekanntmachung des Hinweises auf die Patenterteilung: **11.08.2004**
(21) Anmeldenummer: 01902364.7
(22) Anmeldetag: 30.01.2001
(51) Int. Cl.: B63H 23/02, B63H 23/10, B63H 23/12, B63H 23/20, B63H 23/28

(54) **ZWEIMOTOREN-SCHIFFSANTRIEBSANLAGE**
TWO-ENGINE PROPULSION SYSTEM FOR A SHIP
SYSTEME DE PROPULSION DE NAVIRE A DEUX MOTEURS

(30) Priorität: 04.02.2000 DE 10005050
(43) Veröffentlichungstag der Anmeldung: 27.11.2002
(73) Patentinhaber: ZF FRIEDRICHSHAFEN Aktiengesellschaft, 88038 Friedrichshafen (DE)
(72) Erfinder: MARSLAND, George, 88079 Kressbronn (DE); ROTHENHÄUSLER, Günter, 88214 Ravensburg (DE); BARETH, Winfried, 88069 Tettnang (DE); BENNATI, Franco, 88149 Nonnenhorn (DE)
(86) Internationale Anmeldenummer: PCT/EP2001/000965
(87) Internationale Veröffentlichungsnummer: WO 2001/056877

(56) Entgegenhaltungen:
- EP-A- 0 246 631
- EP-A- 0 249 208
- EP-A- 0 509 712
- US-A- 4 568 289

## Beschreibung

Die Erfindung betrifft eine Schiffsantriebsanlage mit einer vorderen und einer hinteren Antriebsmaschine, deren Antriebsleistungen über eine Getriebeanordnung auf eine Schiffsabtriebswelle kuppelbar sind, wobei die Schiffsabtriebswelle unter der hinteren Antriebsmaschine hindurchgeführt ist, nach dem Oberbegriff des Hauptanspruchs.

Es sind Schiffsantriebsanlagen bekannt, bei denen zwei Schiffsschrauben von jeweils zwei - gleichen oder unterschiedlichen - Antriebsmaschinen antreibbar sind. Schiffsantriebsanlagen mit mehreren Antriebsmotoren erlauben, je nach Leistungsbedarf, nur einen oder mehrere Antriebsmotoren zu betreiben. Im Teillast-Bereich wird hierdurch ein geringerer Kraftstoffverbrauch erzielt. Außerdem erhöht sich die Betriebssicherheit, da auch beim Ausfall von einzelnen Antriebsmaschinen das Schiff manövrierfähig bleibt.

Insbesondere bei Hochleistungsschiffen, wie z. B. Katamaran-Fähren, die sehr hohe Geschwindigkeiten erreichen können, bestehen besondere Anforderungen an die Antriebsanlage. Sie soll ein geringes Gewicht aufweisen und, aufgrund der schmalen Rümpfe, nur einen schmalen Einbauraum in Anspruch nehmen. Zwischen üblicherweise verwendeten schnelllaufenden Dieselmotoren und der Schiffsabtriebswelle, die einen Propeller oder ein anderes Schiffsabtriebselement antreibt, sind aufgrund der hohen Schiffsgeschwindigkeiten bei bestimmten Antriebsvarianten nur relativ kleine Übersetzungen in den Getrieben zwischen den Eingangswellen und der Abtriebswelle notwendig.

Große Schiffe werden üblicherweise speziell auf ein vorgesehenes Einsatzprofil optimiert. Hierbei kommen unterschiedliche Antriebskonzepte mit feststehender oder verstellbarer Schiffschraube oder auch sogenannte Water-Jet-Antriebe zum Einsatz. Dementsprechend werden an die Schiffsantriebsanlagen und deren Schiffsgetriebe unterschiedliche Anforderungen gestellt, die in der Regel aufwendige Speziallösungen erforderlich machen.

Durch Vorbenutzung ist eine Schiffsgetriebeanlage bekanntgeworden, bei welcher zwei Antriebsmaschinen in Längsrichtung hintereinander angeordnet sind und deren Antriebsleistungen über ein zwischen den Antriebsmaschinen liegendes Getriebe auf eine Schiffsabtriebswelle kuppelbar sind, wobei die Schiffsabtriebswelle unter der hinteren Antriebsmaschine hindurchgeführt ist. Die Eingangswelle der hinteren Antriebsmaschine weist gegenüber der Abtriebswelle bauartbedingt nur einen geringen Achsversatz auf. Damit die Schiffsabtriebswelle unter der hinteren Antriebsmaschine hindurchgeführt werden kann, ist bei dieser Schiffsgetriebeanlage die hintere Antriebsmaschine mit großem axialen Abstand mittels einer geneigten Kardanwelle an das Getriebe gekoppelt. Nachteilig hierbei ist der große axiale Bauraumbedarf, der einen großen Maschinenraum notwendig macht. Große zusammenhängende Räume, die nicht durch ein Schott unterbrochen sind, sind jedoch aus Sicherheitsgründen ungünstig. Darüber hinaus ist die hintere Antriebsmaschine gegenüber den anderen Komponenten der Antriebsanlage geneigt eingebaut. Über die geneigt verlaufende Kardanwelle können unerwünschte Vibrationen im Antriebsstrang angeregt werden. Die beiden Antriebsmaschinen weisen sich gegenüber auch einen horizontalen Versatz auf, so daß die Antriebsanlage insgesamt breiter baut, als dies aufgrund der Abmessungen der einzelnen Antriebsmaschinen eigentlich notwendig wäre.

Schließlich ist aus der EP 0 509 712 A1 eine Schiffsantriebsanlage bekannt mit einer vorderen und einer hinteren Antriebsmaschine, deren Antriebsleistungen über eine aus zwei zusammengeschalteten Getrieben bestehende Getriebeanordnung auf eine Schiffsabtriebswelle kuppelbar sind. Die beiden Eingangswellen und die Abtriebswelle dieser Getriebeanordnung sind lediglich vertikal zueinander versetzt, so daß es möglich ist, die beiden Antriebsmaschinen platzsparend ohne horizontalen Versatz im Schiffsrumpf anzuordnen. Der vertikale Achsversatz zwischen der hinteren Eingangswelle und der Abtriebswelle ist so groß, daß auf eine Kardanwelle zwischen der hinteren Antriebsmaschine und der Getriebeanordnung verzichtet werden kann. Allerdings weist auch diese Schiffsantriebsanlage einige Nachteile auf. Die Verwendung von zwei zusammengeschalteten Getrieben führt zu einem höheren Gesamtgewicht sowie zu einem größeren benötigten axialen Bauraum. Beim Einbau in das Schiff ist ein höherer Montage- und Ausrichtaufwand erforderlich, um gegenseitige Verspannungen zu verhindern. Darüber hinaus weist die Getriebeanordnung eine sehr hohe Teilezahl auf. Bei der gezeigten Anordnung mit sich gegenüberliegenden Abtriebsseiten der Antriebsmaschinen ist es zudem erforderlich, Antriebsmaschinen mit entgegengesetzter Drehrichtung zu verwenden.

Der Erfindung liegt daher die Aufgabe zugrunde, eine Schiffsantriebsanlage zu schaffen, die einfacher aufgebaut ist, weniger Bauraum benötigt, die trotz einer relativ kleinen Übersetzung ein geringes Gewicht aufweist und die die Verwendung von gleichsinnig drehenden Antriebsmaschinen erlaubt. Die Schiffsantriebsanlage soll darüber hinaus mit geringem Aufwand an die durch verschiedene Antriebskonzepte vorgegebenen Anforderungen anpaßbar sein.

Diese Aufgabe wird mit einer, auch die Merkmale des kennzeichnenden Teils des Hauptanspruchs aufweisenden, gattungsgemäßen Schiffsantriebsanlage gelöst.

Eine erfindungsgemäße Schiffsantriebsanlage weist also ein Getriebe auf, bei welchem die vordere Eingangswelle auf einer ersten Drehachse, die hintere Eingangswelle auf einer zweiten Drehachse und die Abtriebswelle auf einer dritten Drehachse angeordnet ist. Dabei verläuft die zweite Drehachse im wesentlichen vertikal oberhalb der ersten Drehachse und die erste Drehachse im wesentlichen vertikal oberhalb der dritten Drehachse. Ein auf der hinteren Eingangswelle angeordnetes Eingangsrad befindet sich in ständigem Zahneingriff mit einem auf der ersten Drehachse der vorderen Eingangswelle angeordneten Zwischenrad und gleichzeitig befindet sich ein auf der Getriebeabtriebswelle angeordnetes Abtriebsrad mit einem auf der ersten Drehachse angeordneten Zwischenrad in Eingriff. Hierdurch entsteht ein groβer vertikaler Achsabstand zwischen der hinteren Eingangswelle und der Getriebeabtriebswelle.

Auch bei einer relativ kleinen Übersetzung zwischen den Eingangs- und der Abtriebswelle von beispielsweise 2:1 können Zahnräder kleinen Durchmessers verwendet werden, da der Achsversatz zwischen den Drehachsen sich addiert. Der Schwerpunkt der vorderen Antriebsmaschine liegt tiefer im Schiffsrumpf als der der hinteren Antriebsmaschine, was günstig hinsichtlich einer möglichst stabilen Lage des Schiffes ist.

Die beiden Antriebsmaschinen können platzsparend ohne einen horizontalen Achsversatz angeordnet werden, wenn die zweite Drehachse ohne horizontalen Versatz exakt vertikal über der ersten Drehachse verläuft. Der maximale Achsversatz zwischen der hinteren Eingangswelle und der Getriebeabtriebswelle wird erreicht, wenn die dritte Drehachse ohne horizontalen Versatz exakt vertikal unter der ersten und der zweiten Drehachse verläuft.

In einer bevorzugten Ausführungsform verlaufen die erste, die zweite und die dritte Drehachse parallel zueinander. Hierbei sind im Getriebe nur zylindrische Stirnräder notwendig und die beiden Antriebsmaschinen können parallel zueinander eingebaut werden. Alternativ hierzu ist jedoch auch eine sogenannte Down-Angle-Anordnung möglich, bei der die Getriebeabtriebswelle geneigt nach unten verläuft. Die Getriebeabtriebsstufe ist in diesem Fall eine Beveloidoder Kegelradstufe. Der Vorteil einer solchen Anordnung besteht darin, daß beide Antriebsmaschinen horizontal im Schiff eingebaut werden können, während die Schiffsabtriebswelle mit einem Neigungswinkel durch den Rumpfboden hindurchgeführt werden kann.

Neben der erfindungsgemäßen Schiffsgetriebeanlage und deren Ausgestaltungen wird auch für ein Schiffsgetriebe einer solchen Schiffsgetriebeanlage Schutz begehrt.

Weitere Ausführungsformen und vorteilhafte Ausgestaltungen der Erfindung werden anhand der beiliegenden Figuren erläutert, wobei
- Fig. 1: schematisch eine Seitenansicht einer erfindungsgemäßen Schiffsantriebsanlage;
- Fig. 2: eine Draufsicht auf das Getriebeschema eines Schiffsgetriebes gemäß Fig. 1;
- Fig. 3: ein Getriebeschema einer Ausführungsform in Seitenansicht;
- Fig. 4: eine Draufsicht auf das Getriebeschema der Ausführungsform gemäß Fig. 3;
- Fig. 5: ein Getriebeschema einer Ausführungsform in Seitenansicht;
- Fig. 6: eine Draufsicht auf das Getriebeschema der Ausführungsform gemäß Fig. 5;
- Fig. 7: ein Getriebeschema einer Ausführungsform in Seitenansicht;
- Fig. 8: eine Draufsicht auf das Getriebeschema der Ausführungsform gemäß Fig. 7;
- Fig. 9: ein Getriebeschema einer Ausführungsform in Seitenansicht;
- Fig. 10: eine Draufsicht auf das Getriebeschema der Ausführungsform gemäß Fig. 9 und
- Fig. 11: eine Tabelle der Schaltzustände der Schaltkupplungen.
zeigen.

In den Figuren sind einander entsprechende Positionen mit gleichen Bezugsziffern versehen.

In der Fig. 1 ist mit M2 eine hintere und mit M1 eine vordere Antriebsmaschine einer Schiffsantriebsanlage bezeichnet. Die beiden beispielsweise als Diesel-Motoren ausgebildeten Antriebsmaschinen M2, M1 sind über ein Getriebe 6 miteinander kuppelbar, wobei die Antriebsleistung über eine Schiffsabtriebswelle 7 einem Schiffsabtriebselement - dargestellt ist ein Verstellpropeller 8 - zugeführt wird. Das Schiffsgetriebe 6 weist eine vordere Eingangswelle 9, die der vorderen Antriebsmaschine M1 zugeordnet ist, eine hintere Eingangswelle 10, die der hinteren Antriebsmaschine M2 zugeordnet ist, und eine Getriebeabtriebswelle 11, die der Schiffsabtriebswelle 7 zugeordnet ist, auf. Die vordere Eingangswelle 9 weist eine erste Drehachse 1, die hintere Eingangswelle 10 eine zweite Drehachse 2 und die Getriebeabtriebswelle 11 eine dritte Drehachse 3 auf.

Wie aus Fig. 2 ersichtlich, liegt die erste Drehachse vertikal oberhalb der dritten Drehachse und die zweite Drehachse vertikal oberhalb der ersten Drehachse. Der Achsabstand zwischen der hinteren Eingangswelle 10 und der Getriebeabtriebswelle 11 ist ausreichend groß, so daß die Schiffsabtriebswelle 7 unter der hinteren Antriebsmaschine hindurch in Richtung Schiffsheck verlaufen kann. Auf der ersten Drehachse 1 ist ein erstes Zwischenrad Z1 mit einer Zwischenwelle 12 drehbar gelagert. Das Zwischenrad Z1 ist wahlweise mit einer ersten Schaltkupplung K1 mit der vorderen Eingangswelle 9 und/oder mittels einer zweiten Schaltkupplung K2 mit einem zweiten Zwischenrad Z2, welches ebenfalls auf der ersten Drehachse drehbar gelagert ist, kuppelbar. Das Zwischenrad Z1 ist in ständigem Zahneingriff mit dem auf der Getriebeabtriebswelle 11 angeordneten Abtriebsrad 13. Das Zwischenrad Z2 ist in ständigem Zahneingriff mit einem auf der hinteren Eingangswelle 10 drehfest angeordneten hinteren Eingangsrad 14. Außerhalb des Getriebegehäuses 15 aus Leichtmetall befinden sich ein hinterer sowie ein vorderer Eingangsflansch 16, 17 sowie der Getriebeabtriebsflansch 18. Es ist ein großer vertikaler Achsabstand zwischen der hinteren Eingangswelle 10 und der Getriebeabtriebswelle 18 vorhanden, so daß die Schiffsabtriebswelle 17 problemlos unter dem hinteren Antriebsmotor M2 hindurchgeführt werden kann.

Die in Fig. 1 dargestellte Ausführungsform ermöglicht, die Schiffsabtriebswelle 7 wahlweise durch die vordere Antriebsmaschine M1 und/oder die hintere Antriebsmaschine M2 anzutreiben. Mit geschlossener Schaltkupplung K1 ist die vordere Antriebsmaschine M1 mit der Schiffsabtriebswelle 7 gekoppelt, mit geschlossener Schaltkupplung K2 ist die hintere Antriebsmaschine M2 mit der Schiffsabtriebswelle 7 gekoppelt. Die Schaltkupplungen K1, K2 sind hydraulisch betätigbare, lastschaltbare, nasse Lamellenkupplungen. Dieser Kupplungstyp ermöglicht weiche Schaltvorgänge. Vorzugsweise sind die Schaltkupplungen des Schiffsgetriebes 6 durch eine elektrohydraulische Steuerungseinrichtung ansteuerbar. Die Ausführungsform nach Fig. 1 ist besonders für Schiffe geeignet, bei denen das Schiffsabtriebselement ein Verstellpropeller 8 ist, bei dem für Rückwärtsfahrt ein negativer Anstellwinkel der Propellerblätter eingesteuert werden kann und die Leistungsaufnahme für den Betrieb mit nur einer Antriebsmaschine durch einen geringeren Anstellwinkel der Propellerblätter anpaßbar ist. Das hintere Eingangsrad 14 bildet mit dem Zwischenrad Z2 eine Übersetzungsstufe mit dem Übersetzungsverhältnis 1, so daß die beiden Antriebsmotoren M1, M2 mit dem selben Übersetzungsverhältnis an die Schiffsabtriebswelle 7 gekoppelt sind. Da die Antriebselemente auf der ersten Drehachse gegenüber den Antriebselementen auf der zweiten Drehachse entgegengesetzte Drehrichtung aufweisen und sich die Antriebsseiten der beiden Antriebsmaschinen M1, M2 einander gegenüberliegen, weisen die beiden Antriebsmaschinen gleiche Drehrichtung auf. Es können also zwei identische Antriebsmaschinen verwendet werden. Das Konzept der vorgestellten Schiffsantriebsanlage ist erweiterbar, so daß auch Anforderungen, welche aus der Verwendung von anderen Schiffsabtriebselementen herrühren, erfüllt werden.

In Fig. 3 und 4 ist das Getriebeschema einer Ausführungsform gezeigt, bei der die Schiffsabtriebswelle 7 wahlweise durch die vordere und/oder die hintere Antriebsmaschine wahlweise mit einer ersten Übersetzungsstufe - einem ersten Gang - oder einer zweiten Übersetzungsstufe - einem zweiten Gang - antreibbar ist. Ein solche Schiffsantriebsanlage eignet sich zum Antrieb eines sogenannten Water-Jet-Antriebs 308, bei dem Rückwärtsschub durch eine vor die Wasseraustrittsöffnung verschwenkbare Klappe 19 erzeugt wird. Die Ausführungsform gemäß Fig. 3 bzw. Fig. 4 weist darüber hinaus folgende Elemente auf: Koaxial zur hinteren Eingangswelle 10 ist auf der zweiten Drehachse ein Zwischenrad Z3 mit einer Zwischenwelle 20 drehbar gelagert, welches in ständigem Zahneingriff mit einem Zwischenrad Z4 ist, welches auf der ersten Drehachse über die Zwischenwelle 12 mit dem Zwischenrad Z1 verbunden ist. Das Zwischenrad Z3 ist wahlweise über eine Schaltkupplung K3 mit der hinteren Eingangswelle 10 oder über eine Schaltkupplung K4 mit einem Zwischenrad Z5 kuppelbar. Das Zwischenrad Z5 ist ebenfalls um die zweite Drehachse drehbar gelagert und befindet sich in ständigem Zahneingriff mit einem auf der vorderen Eingangswelle 9 angeordneten vorderen Eingangsrad 21. Das zwischen dem Zwischenrad Z3 und dem Zwischenrad Z4 gebildete Übersetzungsverhältnis ist im ersten Gang wirksam und ist kleiner als das zwischen dem hinteren Eingangsrad 14 und dem Zwischenrad Z2 gebildete Übersetzungsverhältnis. Zum Betrieb beider Antriebsmaschinen im zweiten Gang sind die Kupplungen K1 und K2 geschlossen, während die Kupplungen K3 und K4 geöffnet sind. Die Antriebsleistung der hinteren Antriebsmaschine wird hierbei über die Räder 14, Z2, Z1 und 13 auf die Getriebeabtriebswelle 11 übertragen. Die Antriebsleistung der vorderen Antriebsmaschine wird über die Räder Z1 und 13 auf die Getriebeabtriebswelle 11 übertragen. Das Übersetzungsverhältnis entspricht einem Schnellfahrgang. Wird nur die hintere Antriebsmaschine betrieben, so ist nur die Schaltkupplung K3 geschlossen, während die Schaltkupplungen K1, K2 und K4 geöffnet sind. Die Leistungsübertragung erfolgt über die Räder Z3, Z4, Z1 und 13 auf die Getriebeabtriebswelle 11.

Das Zwischenrad Z5 und das vordere Eingangsrad 21 sind Zahnräder mit gleichen Zähnezahlen, so daß sie eine Übersetzungsstufe mit dem Übersetzungsverhältnis 1 bilden.

Die Zwischenwelle 12 und die Getriebeabtriebswelle 11 drehen also in diesem Schaltzustand gegenüber der hinteren Getriebeeingangswelle 10 langsamer. Die geringere Drehzahl der Schiffsabtriebswelle 11 bzw. des Water-Jet-Antriebs 308 bewirkt eine an die Antriebsleistung einer Antriebsmaschine angepaßte geringere Leistungsaufnahme. Zum ausschließlichen Betrieb der vorderen Antriebsmaschine ist die Schaltkupplung K4 geschlossen, während die Schaltkupplungen K1, K2 und K3 geöffnet sind. Die Antriebsleistung wird über das vordere Eingangsrad 21 auf das Zwischenrad Z5 und von dort über das Zwischenrad Z3 auf das Zwischenrad Z4 wiederum auf die Zwischenwelle 12 übertragen. Von dort wiederum über die Abtriebsstufe Z1 und 13 auf die Getriebeabtriebswelle 11. Es ist darüber hinaus möglich, beide Antriebsmaschinen gleichzeitig mit dem, einem Langsamfahrgang entsprechenden ersten Gang auf die Schiffsabtriebswelle 7 zu koppeln. Dies ist beispielsweise bei einer Fahrt mit erhöhtem Widerstand vorteilhaft. Dabei sind die Schaltkupplungen K3 und K4 geschlossen, während die Schaltkupplung K1 und K2 geöffnet ist.

Das in Fig. 5 und Fig. 6 gezeigte Getriebeschema betrifft eine Ausführungsform der Erfindung, bei der die Schiffsabtriebswelle 7 wahlweise durch die vordere und/oder die hintere Antriebsmaschine wahlweise im oder entgegen dem Uhrzeigersinn antreibbar ist. Das Getriebe weist eine vierte Drehachse 4 auf, welche gegenüber der ersten und der dritten Drehachse 1, 3 horizontal versetzt ist, und in vertikaler Richtung zwischen der ersten und der dritten Drehachse angeordnet ist, so daß die Achsmittelpunkte der ersten, dritten und vierten Drehachse ein Dreieck bilden. Auf der vierten Drehachse 4 ist ein Reversierrad 22 mit einer Zwischenwelle 23 drehbar gelagert, welches wahlweise mit einer Schaltkupplung K5 mit einem koaxialen Zwischenrad Z6 und/oder mittels einer Schaltkupplung K6 mit einem koaxialen Zwischenrad Z7 kuppelbar ist. Das Reversierrad 22 ist in ständigem Zahneingriff mit dem Abtriebsrad 13. Das Zwischenrad Z6 ist in ständigem Zahneingriff mit dem auf der ersten Drehachse angeordneten Zwischenrad Z2 und das Zwischenrad Z7 ist in ständigem Zahneingriff mit dem drehfest auf der vorderen Eingangswelle 9 angeordneten vorderen Eingangsrad 21.

Zum Antrieb der Schiffsabtriebswelle 7 durch beide Antriebsmaschinen im Uhrzeigersinn sind die Schaltkupplungen K1 und K2 geschlossen, während die Schaltkupplungen K5 und K6 geöffnet sind. Zum Antrieb der Schiffsabtriebswelle 7 durch beide Antriebsmaschinen entgegen dem Uhrzeigersinn sind die beiden Schaltkupplungen K5 und K6 geschlossen, während die Schaltkupplungen K1 und K2 geöffnet sind. Zum Antrieb der Schiffsabtriebswelle 7 mit der vorderen Antriebsmaschine im Uhrzeigersinn ist lediglich die Schaltkupplung K1 geschlossen, während alle anderen Schaltkupplungen geöffnet sind. Mit dem selben vorderen Motor kann in entgegengesetzter Drehrichtung angetrieben werden, wenn die Schaltkupplung K6 geschlossen ist und alle anderen geöffnet sind. Zum Antrieb der Schiffsabtriebswelle 7 mit dem hinteren Motor im Uhrzeigersinn ist allein die Schaltkupplung K2 zu schließen, zum Antrieb mit dem hinteren Antriebsmotor in die entgegengesetzte Drehrichtung ist ausschließlich die Kupplung K5 zu schließen. Diese Ausführungsform eignet sich insbesondere, wenn das Getriebeabtriebsglied ein Festpropeller 508 ist.

Eine Ausführungsform, bei der die Schiffsabtriebswelle 7 wahlweise durch die vordere und/oder die hintere Antriebsmaschine wahlweise im oder entgegen dem Uhrzeigersinn und wahlweise mit einer ersten Übersetzungsstufe oder einer zweiten Übersetzungsstufe antreibbar ist, ist in den Fig. 7 und 8 gezeigt. Das Getriebe weist alle Elemente auf, die bereits in Fig. 3 und Fig. 5 beschrieben wurden. Darüber hinaus ist eine fünfte Drehachse 5 vorhanden, welche gegenüber der vierten Drehachse 4 radial versetzt ist. Auf der fünften Drehachse 5 ist ein Zwischenrad Z8 mit der Zwischenwelle 24 drehbar gelagert, welches wahlweise mittels einer Schaltkupplung K7 mit einem koaxialen Zwischenrad Z9 und/oder mit einer Schaltkupplung K8 mit einem koaxialen Zwischenrad Z10 kuppelbar ist. Das Zwischenrad Z8 ist in ständigem Zahneingriff mit einem Zwischenrad Z11, welches auf der vierten Drehachse 4 durch die Zwischenwelle 23 drehfest mit dem Reversierrad 22 verbunden ist. Das auf der fünften Drehachse angeordnete Zwischenrad Z9 ist in ständigem Zahneingriff mit dem auf der vierten Drehachse angeordneten Zwischenrad Z6. Das Zwischenrad Z10 ist in ständigem Zahneingriff mit dem Zwischenrad Z7. Das zwischen dem Zwischenrad Z11 und dem Zwischenrad Z8 gebildete Übersetzungsverhältnis ist größer als das zwischen dem Zwischenrad Z6 und dem Zwischenrad Z9 gebildete Übersetzungsverhältnis. Vorteilhafterweise weisen die Räder 14, Z5, Z2, 21, Z6, Z7, Z9 und Z10 gleiche Verzahnungsgeometrie auf oder sind Gleichteile. Ebenso werden für jeweils zwei Räder Z3 und Z8, Z1 und 22 sowie Z4 und Z11 Gleichteile verwendet. Diese Ausführungsform ist besonders geeignet in Kombination mit einem Festpropeller 708. Ausgehend von dieser Ausführungsform ist eine Ausführungsform mit nur einem Rückwärtsgang durch Weglassen der auf der fünften Drehachse angeordneten Elemente ableitbar. Soll ein Getriebe mit zwei Vorwärtsgängen und einem Rückwärtsgang geschaffen werden, das am Abtrieb entgegengesetzte Drehrichtung aufweist, werden, ausgehend von der in Fig. 7 gezeigten Ausführungsform, auf der ersten Drehachse lediglich das vordere Eingangsrad 21 und das Zwischenrad Z2 und auf der zweiten Drehachse lediglich das hintere Eingangsrad benötigt.

In der in Fig. 11 gezeigten Übersichtstabelle sind diejenigen Schaltkupplungen K1 bis K8 durch einen schwarzen Punkt gekennzeichnet, die für die einzelnen Schaltzustände geschlossen sind.

Schließlich zeigen Fig. 9 und Fig. 10 ein Getriebeschema einer Ausführungsform, bei der die Schiffsabtriebswelle 7 wahlweise durch die vordere oder hintere Antriebsmaschine antreibbar ist. Die Drehrichtung verläuft entgegengesetzt zu der in Fig. 1 gezeigten Ausführungsform. Auf der ersten Drehachse 1 ist das vordere Eingangsrad 21 auf der vorderen Eingangswelle 9 angeordnet. Koaxial, jedoch unabhängig hiervon drehbar gelagert, ist ein Zwischenrad Z2, welches in ständigem Zahneingriff mit dem auf der hinteren Eingangswelle 10 angeordneten hinteren Eingangsrad 14 ist. Auf der vierten Drehachse 4 ist ein Reversierrad 22 drehbar gelagert, welches wahlweise mittels einer hinteren Schaltkupplung K5 mit einem weiteren hinteren Zwischenrad Z6 und/oder mittels einer vorderen Schaltkupplung K6 mit einem weiteren vorderen Zwischenrad Z7 kuppelbar ist. Das Reversierrad 22 ist in ständigem Zahneingriff mit dem Abtriebsrad 13. Das weitere hintere Zwischenrad Z6 ist in ständigem Zahneingriff mit dem Zwischenrad Z2 und das weitere vordere Zwischenrad Z7 ist in ständigem Zahneingriff mit dem vorderen Eingangsrad 21. Diese Ausführungsform einer Schiffsantriebsanlage, die sich zur Kombination mit einem Verstellpropeller 908 eignet, kann beispielsweise in einem Rumpf einer Katamaran-Fähre angeordnet sein, während im anderen Rumpf eine Ausführungsform vorgesehen ist, wie sie in Fig. 1 und Fig. 2 gezeigt ist. Auf diese Weise können also insgesamt vier gleichartige Antriebsmotoren verwendet werden, wobei die beiden Schiffsschrauben entgegengesetzte Drehrichtung aufweisen.

Die erfindungsgemäße Schiffsantriebsanlage ist aufgrund des variablen Aufbaus des Schiffsgetriebes für vielfältige Einsatzzwecke anpaßbar. Die einzelnen gezeigten Konfigurationen weisen sehr viele gemeinsam vorhandene Komponenten, wie Zahnräder und Schaltkupplungen, die identisch aufgebaut sind, auf. Hierdurch wird die Wartung und Ersatzteilhaltung vereinfacht.

Sämtliche Drehachsen der gezeigten Ausführungsformen verlaufen parallel zueinander, so daß zylindrische Zahnräder verwendet werden können.

### Bezugszeichen

- 1: Drehachse
- 2: Drehachse
- 3: Drehachse
- 4: Drehachse
- 5: Drehachse
- 6: Schiffsgetriebe
- 7: Schiffsabtriebswelle
- 8: Verstellpropeller
- 9: vordere Eingangswelle
- 10: hintere Eingangswelle
- 11: Getriebeabtriebswelle
- 12: Zwischenwelle
- 13: Abtriebsrad
- 14: hinteres Eingangsrad
- 15: Getriebegehäuse
- 16: Flansch
- 17: Flansch
- 18: Flansch
- 19: Schwenkklappe
- 20: Zwischenwelle
- 21: vorderes Eingangsrad
- 22: Reversierrad
- 23: Zwischenwelle
- 24: Zwischenwelle
- 308: Water-Jet-Antrieb
- 508: Festpropeller
- 708: Festpropeller
- 908: Verstellpropeller

- K1 - K8: Schaltkupplungen
- Z1 - Z11: Zwischenräder
- M1: vordere Antriebsmaschine
- M2: hintere Antriebsmaschine

## Patentansprüche

1. Schiffsantriebsanlage mit einer vorderen und einer hinteren Antriebsmaschine (M1, M2), deren Antriebsleistungen über eine Getriebeanordnung (6) auf eine Schiffsabtriebswelle (7) kuppelbar sind, wobei eine vordere Eingangswelle (9) der Getriebeanordnung eine erste Drehachse (1) aufweist und der vorderen Antriebsmaschine (M1) zugeordnet ist, eine hintere Eingangswelle (10) eine zweite Drehachse (2) aufweist und der hinteren Antriebsmaschine (M2) zugeordnet ist, und eine Getriebeabtriebswelle (11) eine dritte Drehachse (3) aufweist und der Schiffsabtriebswelle (7) zugeordnet ist, wobei die Schiffsabtriebswelle (7) unter der hinteren Antriebsmaschine (M2) hindurchgeführt ist, und wobei die zweite Drehachse (2) im wesentlichen vertikal oberhalb der ersten Drehachse (1) verläuft und die erste Drehachse (1) im wesentlichen vertikal oberhalb der dritten Drehachse (3) verläuft, **dadurch gekennzeichnet, daß** die Getriebeanordnung aus einem einzigen abgeschlossenen Getriebe (6) besteht, ein auf der hinteren Eingangswelle (10) angeordnetes Eingangsrad (14) in ständigem Zahneingriff mit einem auf der ersten Drehachse (1) angeordneten Zwischenrad (Z2) ist und daß ein auf der Getriebeabtriebswelle (11) angeordnetes Abtriebsrad (13) ebenfalls mit einem auf der ersten Drehachse (1) angeordneten Zwischenrad (Z1) im Zahneingriff ist, so daß ein großer vertikaler Achsabstand zwischen der hinteren Eingangswelle (10) und der Getriebeabtriebswelle (11) vorhanden ist.

2. Schiffsantriebsanlage nach Anspruch 1, **dadurch gekennzeichnet, daß** die zweite Drehachse (2) ohne horizontalen Versatz exakt vertikal über der ersten Drehachse (1) verläuft.

3. Schiffsantriebsanlage nach Anspruch 2, **dadurch gekennzeichnet, daß** die dritte Drehachse (3) ohne horizontalen Versatz exakt vertikal unterhalb der ersten und der zweiten Drehachse (1, 2) verläuft.

4. Schiffsantriebsanlage nach einem der Ansprüche 1 bis 3, **dadurch gekennzeichnet, daß** die erste, die zweite und die dritte Drehachse (1, 2, 3) parallel zueinander verlaufen.

5. Schiffsantriebsanlage nach einem der Ansprüche 1 bis 4, **dadurch gekennzeichnet, daß** auf der ersten Drehachse (1) ein erstes Zwischenrad (Z1) drehbar gelagert ist, welches wahlweise mittels einer ersten Schaltkupplung (K1) mit der vorderen Eingangswelle (9) und/oder mit einer zweiten Schaltkupplung (K2) mit einem ebenfalls auf der ersten Drehachse (1) drehbar gelagerten zweiten Zwischenrad (22) kuppelbar ist, wobei das erste Zwischenrad (Z1) in ständigem Zahneingriff mit dem auf der Getriebeabtriebswelle (11) angeordneten Abtriebsrad (13) ist, und wobei das zweite Zwischenrad (Z2) in ständigem Zahneingriff mit dem auf der hinteren Eingangswelle (10) drehfest angeordneten hinteren Eingangsrad (14) ist, so daß die Schiffsabtriebswelle (7) wahlweise durch die vordere und/oder die hintere Antriebsmaschine (M1, M2) antreibbar ist.

6. Schiffsantriebsanlage nach Anspruch 5, **dadurch gekennzeichnet, daß** das zweite Zwischenrad (Z2) und das hintere Eingangsrad (14) Zahnräder mit gleichen Zähnezahlen sind, so daß sie eine Übersetzungsstufe mit dem Übersetzungsverhältnis Eins bilden.

7. Schiffsantriebsanlage nach Anspruch 5 oder 6, **dadurch gekennzeichnet, daß** auf der zweiten Drehachse (2) ein drittes Zwischenrad (Z3) drehbar gelagert ist, welches in ständigem Zahneingriff mit einem vierten Zwischenrad (Z4) ist, welches auf der ersten Drehachse (1) mit dem ersten Zwischenrad (Z1) drehfest verbunden ist, daß das dritte Zwischenrad (Z3) wahlweise über eine dritte Schaltkupplung (K3) mit der hinteren Eingangswelle 10 und/oder über eine vierte Schaltkupplung (K4) mit einem fünften Zwischenrad (Z5) kuppelbar ist, welches um die zweite Drehachse (2) drehbar gelagert ist und in ständigem Zahneingriff mit einem drehfest auf der vorderen Eingangswelle (9) angeordneten vorderen Eingangsrad (21) ist, und daß das zwischen dem dritten und dem vierten Zwischenrad (Z3, Z4) gebildete Übersetzungsverhältnis kleiner ist als das zwischen dem hinteren Eingangsrad (14) und dem zweiten Zwischenrad (Z2) gebildete Übersetzungsverhältnis, so daß die Schiffsabtriebswelle (7) wahlweise durch die vordere und/oder die hintere Antriebsmaschine (M1, M2) wahlweise mit einer ersten Übersetzungsstufe oder einer zweiten Übersetzungsstufe antreibbar ist.

8. Schiffsantriebsanlage nach Anspruch 6 oder 7, **dadurch gekennzeichnet, daß** das fünfte Zwischenrad (Z5) und das vordere Eingangsrad (21) Zahnräder mit gleichen Zähnezahlen sind, so daß sie eine Übersetzungsstufe mit dem Übersetzungsverhältnis Eins bilden.

9. Schiffsantriebsanlage nach einem der Ansprüche 5 bis 8, **dadurch gekennzeichnet, daß** auf einer vierten Drehachse (4), welche gegenüber der ersten und der dritten Drehachse (1, 3) horizontal versetzt ist und in vertikaler Richtung zwischen der ersten und der dritten Drehachse angeordnet ist, ein Reversierrad (22) drehbar gelagert ist, welches wahlweise mittels einer fünften Schaltkupplung (K5) mit einem sechsten Zwischenrad (Z6) und/oder mittels einer sechsten Schaltkupplung (K6) mit einem siebten Zwischenrad (Z7) kuppelbar ist, wobei das Reversierrad (22) in ständigem Zahneingriff mit dem Abtriebsrad (13) ist, wobei das sechste Zwischenrad (Z6) in ständigem Zahneingriff mit dem zweiten Zwischenrad (Z2) ist, und das siebte Zwischenrad (Z7) in ständigem Zahneingriff mit dem drehfest auf der vorderen Eingangswelle (9) angeordneten vorderen Eingangsrad (21) ist, so daß die Schiffsabtriebswelle (7) wahlweise durch die vordere und/oder die hintere Antriebsmaschine (M1, M2) wahlweise im oder entgegen dem Uhrzeigersinn antreibbar ist.

10. Schiffsantriebsanlage nach Anspruch 9, **dadurch gekennzeichnet, daß** auf einer fünften Drehachse (5), welche gegenüber der vierten Drehachse (4) radial versetzt ist, ein achtes Zwischenrad (Z8) drehbar gelageart ist, welches wahlweise mittels einer siebten Schaltkupplung (K7) mit einem neunten Zwischenrad (Z9) und/oder mittels einer achten Schaltkupplung (K8) mit einem zehnten Zwischenrad (Z10) kuppelbar ist, wobei das achte Zwischenrad (Z8) in ständigem Zahneingriff mit einem elften Zwischenrad (Z11) ist, welches auf der vierten Drehachse (4) drehfest mit dem Reversierrad (22) verbunden ist, wobei das neunte Zwischenrad (Z9) in ständigem Zahneingriff mit dem sechsten Zwischenrad (Z6) ist und das zehnte Zwischenrad (Z10) in ständigem Zahneingriff mit dem siebten Zwischenrad (Z7) ist, daß das zwischen dem achten und dem elften Zwischenrad gebildete Übersetzungsverhältnis kleiner ist als das zwischen dem neunten und dem sechsten Zwischenrad gebildete Übersetzungsverhältnis, so daß die Schiffsabtriebswelle wahlweise durch die vordere und/oder die hintere Antriebsmaschine wahlweise im oder entgegen dem Uhrzeigersinn und wahlweise mit einer ersten Übersetzungsstufe oder einer zweiten Übersetzungsstufe antreibbär ist.

11. Schiffsantriebsanlage nach einem der Ansprüche 1 bis 4, **dadurch gekennzeichnet, daß** auf der ersten Drehachse (1) ein vorderes Eingangsrad (21) mit der vorderen Eingangswelle (9) und ein Zwischenrad (Z2) drehbar gelagert sind, wobei das Zwischenrad (Z2) in ständigem Zahneingriff mit einem auf der hinteren Eingangswelle (10) angeordneten hinteren Eingangsrad (4) ist, wobei auf einer vierten Drehachse (4) ein Reversierrad (22) drehbar gelagert ist, welches wahlweise mittels einer hinteren Schaltkupplung (K5) mit einem weiteren hinteren Zwischenrad (Z6) und/oder mittels einer vorderen Schaltkupplung (K6) mit einem weiteren vorderen Zwischenrad (Z7) kuppelbar ist, und wobei das Reversierrad (22) in ständigem Zahneingriff mit dem Abtriebsrad (13) ist, wobei das weitere hintere Zwischenrad (Z6) in ständigem Zahneingriff mit dem Zwischenrad (Z2) ist, und das weitere vordere Zwischenrad (Z7) in ständigem Zahneingriff mit dem drehfest auf der vorderen Eingangswelle (9) angeordneten vorderen Eingangsrad ist, so daß die Schiffsabtriebswelle wahlweise durch die vordere und/oder die hintere Antriebsmaschine in umgekehrter Drehrichtung antreibbar ist.

12. Schiffsantriebsanlage nach einem der Ansprüche 1 bis 11, **dadurch gekennzeichnet, daß** mindestens zwei oder mehrere der Zwischenräder (Z1, Z2, Z3, Z4, Z5, Z6, Z6, Z8, Z9, Z10 und Z11) identische Verzahnungsgeometrie aufweisen.

13. Schiffsantriebsanlage nach einem der Ansprüche 1 bis 12, **dadurch gekennzeichnet, daß** mindestens zwei oder mehrere der Schaltkupplungen (K1, K2, K3, K4, K5, K6, K7 und K8) identisch aufgebaut sind.

14. Schiffsantriebsanlage nach einem der Ansprüche 1 bis 12, **dadurch gekennzeichnet, daß** das Getriebe (6) ein Gehäuse (15) aus Leichtmetall aufweist.

15. Schiffsgetriebe (6) einer Schiffsantriebsanlage nach mindestens einem der vorhergehenden Ansprüche.

## Claims

1. The invention relates to a propulsion system for a ship comprising a front and a rear propelling engine (M1, M2), the propulsive power of which is transmittable to the ship's output shaft (7) by means of a transmission arrangement (6), with a front input shaft (9) of the transmission arrangement featuring a first rotation axis (1) and being assigned to the front propelling engine (M1) and a rear input shaft (10) featuring a second rotation axis (2) and being assigned to the rear propelling engine (M2), and with a transmission output shaft (11) featuring a third rotation axis (3) and being assigned to the ship's output shaft (7), with the ship's output shaft (7) being located beneath the rear propelling machine (M2) and with the second rotation axis (2) being located largely vertically above the first rotation axis (1) and the first rotation axis (1) being located largely vertically above the third rotation axis (3), **characterized in that** the transmission arrangement consists of a single self-contained transmission (6), an input gear (14) arranged on the rear input shaft (10) constantly meshes with an intermediate gear (Z2) arranged on the first rotation axis (1), and **in that** an output gear (13) arranged on the transmission output shaft (11) also meshes with an intermediate gear (Z1) arranged on the first rotation axis (1), so that a major vertical center distance exists between the rear input shaft (10) and the transmission output shaft (11).

2. A propulsion system for a ship according to claim 1, **characterized in that** the second rotation axis (2) is located without horizontal offset precisely vertically above the first rotation axis (1).

3. A propulsion system for a ship according to claim 2, **characterized in that** the third rotation axis (3) is located without horizontal offset precisely vertically beneath the first and the second rotation axis (1, 2).

4. A propulsion system for a ship according to one of the claims 1 through 3, **characterized in that** first, second and third rotation axes (1, 2, 3) run parallel to each other.

5. A propulsion system for a ship according to one of the claims 1 through 4, **characterized in that** the first rotation axis (1) has a first rotary intermediate gear (Z1) arranged on it, which can be coupled either by means of a first shift clutch (K1) to the front input shaft (9) and/or by means of a second shift clutch (K2) to a second rotary intermediate gear (Z2) also arranged on the first rotation axis (1), with the first intermediate gear (Z1) constantly meshing with the output gear (13) arranged on the transmission output shaft (11), and with the second intermediate gear (Z2) constantly meshing with the nonrotational input gear (14) arranged on the rear input shaft (10), so that the ship's output shaft (7) can be propelled either by the front and/or rear propelling machine (M1, M2).

6. A propulsion system for a ship according to claim 5, **characterized in that** the second intermediate gear (Z2) and the rear input gear (14) are gears featuring the same number of teeth, so that the gear ratio one is produced.

7. A propulsion system for a ship according to claim 5 or 6, **characterized in that** the second rotation axis (2) has a third rotary intermediate gear (Z3) arranged on it, which constantly meshes with a fourth intermediate gear (Z4), which is nonrotationally linked to the first intermediate gear (Z1) on the fist rotation axis (1); that the third intermediate gear (Z3) can be linked either via a third shift clutch (K3) to the rear input shaft (10) and/or via a fourth shift clutch (K4) to a fifth intermediate gear (Z5), which rotates around the second rotation axis (2) and constantly meshes with a nonrotational input gear (21) arranged on the front input shaft (9); and that the ratio produced between the third and the fourth intermediate gear (Z3, Z4) is smaller than that produced between the rear input gear (14) and the second intermediate gear (Z2), so that the ship's output shaft (7) can be propelled either by the front and/or the rear propelling engine (M1, M2) and either with a first ratio or a second ratio.

8. A propulsion system for a ship according to claim 6 or 7, **characterized in that** the fifth intermediate gear (Z5) and the front input gear (21) are gears featuring the same number of teeth, so that the gear ratio one is produced.

9. A propulsion system for a ship according to one of the claims 5 through 8, **characterized in that** a fourth rotation axis (4), which is horizontally offset in relation to the first and third rotation axis (1, 3) and arranged in vertical direction between the first and the third rotation axis, has a rotational reversing gear (22) arranged on it, which either by means of a fifth shift clutch (K5) can be linked to a sixth intermediate gear (Z6) and/or by means of a sixth shift clutch (K6) with a seventh intermediate gear (Z7), with the reversing gear (22) constantly meshing with the output gear (13), with the sixth intermediate gear (Z6) constantly meshing with the second intermediate gear (Z2), and the seventh intermediate gear (Z7) constantly meshing with the nonrotational front input gear (21)arranged on the front input shaft (9), so that the ship's output shaft (7) can be propelled either by the front and/or rear propelling machine (M1, M2) either clockwise or counterclockwise.

10. A propulsion system for a ship according to claim 9, **characterized in that** a fifth rotation axis (5), which is radially offset in relation to the fourth rotation axis, has an eighth rotational intermediate gear (Z8) arranged on it, which either by means of a seventh shift clutch (K7) can be linked to a ninth intermediate gear (Z9) and/or by means of an eighth shift clutch (K8) with a tenth intermediate gear (Z10), with the eighth intermediate gear (Z8) constantly meshing with an eleventh intermediate gear (Z11), which is nonrotationally connected to the reversing gear (22) on the fourth rotation axis (4), with the ninth intermediate gear (Z9) constantly meshing with the sixth intermediate gear (Z6) and the tenth intermediate gear (Z10) constantly meshing with the seventh intermediate gear (Z7); and **in that** the ratio produced between the eighth and the eleventh intermediate gear is smaller than that produced between the ninth and the sixth intermediate gear, so that the ship's output shaft can be propelled either by the front and/or the rear propelling machine (M1,M2) either clockwise or counterclockwise and either by means of a first or a second ratio.

11. A propulsion system for a ship according to one of the claims 1 through 4, **characterized in that** a front input gear (21) with the front input shaft (9) and an intermediate gear (Z2) are bearing-supported on the first rotation axis (1), with the intermediate gear (Z2) constantly meshing with a rear input gear (4) arranged on the rear input shaft (10), with a fourth rotation axis (4) having a bearing-supported reversing gear (22) arranged on it, which can be connected either by means of a rear shift clutch (K5) with an additional rear intermediate gear (Z6) and/or by means of a front shift clutch (K6) with an additional front intermediate gear (Z7), and with the reversing gear (22) constantly meshing with the output gear (13), with the additional rear intermediate gear (Z6) constantly meshing with the intermediate gear (Z2), and with the additional front intermediate gear (Z7) constantly meshing with the front input gear nonrotationally arranged on the front input shaft (9), so that the ship's output shaft can be propelled either by the front and/or the rear propelling machine in reverse direction of rotation.

12. A propulsion system for a ship according to one of the claims 1 through 11, **characterized in that** the gear-tooth geometry is the same for at least two or several of the intermediate gears (Z1, Z2, Z3, Z4, Z5, Z6, Z7, Z8, Z9, Z10, and Z11).

13. A propulsion system for a ship according to one of the claims 1 through 12, **characterized in that** the design is the same for at least two or several of the shift clutches (K1, K2, K3, K4, K5, K6, K7, and K8).

14. A propulsion system for a ship according to on of the claims 1 through 12, **characterized in that** the housing (15) of the transmission (6) is made of light alloy.

15. A marine transmission (6) of a propulsion system for a ship according to at least one of the preceding claims.

## Revendications

1. Système de propulsion marine doté d'un moteur de propulsion avant et d'un moteur de propulsion arrière (M1, M2), dont les puissances de propulsion peuvent être couplées par l'intermédiaire d'un système de réducteur (6) sur un arbre de sortie d'un navire (7), sachant qu'un arbre d'entrée monté en amont (9) du système de réducteur comporte un premier axe de rotation (1), étant associé au moteur de propulsion avant (M1), qu'un arbre d'entrée monté en aval (10) comporte un deuxième axe de rotation (2) étant associé au moteur de propulsion arrière (M2), et qu'un arbre de sortie d'un réducteur (11) comporte un troisième axe de rotation (3) étant associé à l'arbre de sortie du navire (7), sachant que l'arbre de sortie du navire (7) passe en dessous du moteur de propulsion arrière (M2), et sachant que le deuxième axe de rotation (2) est situé essentiellement dans le sens vertical en dessus du premier axe de rotation (1) et que le premier axe de rotation (1) est situé essentiellement dans le sens vertical en dessus du troisième axe de rotation (3), **caractérisé en ce que** le système de réducteur est composé d'un seul réducteur capsulé (6), en ce qu'un pignon d'entrée (14) disposé sur l'arbre d'entrée arrière (10) est en prise permanente avec un pignon intermédiaire (Z2) disposé sur le premier axe de rotation (1) et en ce qu'un pignon de sortie (13) disposé sur l'arbre de sortie du réducteur (11) est également en prise avec un pignon intermédiaire (Z1) disposé sur le premier axe de rotation (1), de façon à ce qu'il y ait un entraxe vertical important entre l'arbre d'entrée arrière (10) et l'arbre de sortie du réducteur (11).

2. Système de propulsion marine selon la revendication 1, **caractérisé en ce que** le deuxième axe de rotation (2) est situé sans décalage horizontal et exactement dans le sens vertical au dessus du premier axe de rotation (1 ).

3. Système de propulsion marine selon la revendication 2, **caractérisé en ce que** le troisième axe e rotation (3) est situé sans décalage horizontal et exactement dans le sens vertical en dessous du premier et du deuxième axe de rotation (1, 2).

4. Système de propulsion marine selon une des revendications 1 à 3, **caractérisé en ce que** le premier, le deuxième et le troisième axe de rotation (1, 2, 3) sont situés en parallèle l'un par rapport à l'autre.

5. Système de propulsion marine selon une des revendications 1 à 4, **caractérisé en ce que** sur le premier axe de rotation (1) est monté un premier pignon intermédiaire (Z1) pivotant, celui-ci pouvant être couplé au choix et par l'intermédiaire d'un premier embrayage (K1) avec le premier arbre d'entrée monté en avant (9) et/ou par l'intermédiaire d'un deuxième embrayage (K2) avec un deuxième pignon intermédiaire pivotant (Z2), celui-ci étant également monté sur le premier axe de rotation (1 ), sachant que le premier pignon intermédiaire (Z1) est en prise permanente avec le pignon de sortie (13) disposé sur l'arbre de sortie du réducteur (11), et sachant que le deuxième pignon intermédiaire (Z2) est en prise permanente avec le pignon d'entrée arrière (14) étant monté sur l'arbre d'entrée arrière (10) et solidaire en rotation, de façon à ce que l'arbre de sortie du navire (7) peut être entraîné au choix par le moteur de propulsion avant et/ou le moteur de propulsion arrière (M1, M2).

6. Système de propulsion marine selon la revendication 5, **caractérisé en ce que** le deuxième pignon intermédiaire (Z2) et le pignon d'entrée arrière (14) sont des engrenages ayant le même nombre de dents, de façon à ce qu'ils forment un étage de réduction avec le rapport de démultiplication 1.

7. Système de propulsion marine selon la revendication 5 ou 6, **caractérisé en ce que** sur le deuxième axe de rotation (2) est logé un troisième pignon intermédiaire pivotant (Z3), celui-ci étant en prise permanente avec un quatrième pignon intermédiaire (Z4) lequel est relié, solidaire en rotation, au premier pignon intermédiaire (Z1) sur le premier axe de rotation (1), en ce que le troisième pignon intermédiaire (Z3) peut être couplé au choix par l'intermédiaire d'un troisième embrayage (K3) avec l'arbre d'entrée arrière (10) et/ou par l'intermédiaire d'un quatrième embrayage (K4) avec un cinquième pignon intermédiaire (Z5), celui-ci étant pivotant autour du deuxième axe de rotation (2) et étant en prise permanente avec un pignon d'entrée (21) solidaire en rotation et logé sur l'arbre d'entrée avant (9), et en ce que le rapport de démultiplication entre le troisième et le quatrième pignon intermédiaire (Z3, Z4) est inférieur au rapport de démultiplication entre le pignon d'entrée arrière (14) et le deuxième pignon intermédiaire (Z2), de façon à ce que l'arbre de sortie du navire (7) peut être entraîné au choix par le moteur de propulsion avant et/ou par le moteur de propulsion arrière (M1, M2) et cela au choix à l'aide d'un premier étage de réduction ou d'un deuxième étage de réduction.

8. Système de propulsion marine selon la revendication 6 ou 7, **caractérisé en ce que** le cinquième pignon intermédiaire (Z5) et le pignon d'entrée avant (21) sont des engrenages ayant le même nombre de dents, de façon à ce qu'ils forment un étage de réduction ayant le rapport de démultiplication 1.

9. Système de propulsion marine selon une des revendications 5 à 8, **caractérisé en ce que** sur un quatrième axe de rotation (4), qui est opposé au premier et au troisième axe de rotation (1, 3) et déplacé dans le sens horizontal et disposé dans le sens vertical entre le premier et le troisième axe de rotation, est logé un pignon réversible pivotant (22) qui peut être couplé au choix et par l'intermédiaire d'un cinquième embrayage (K5) avec un sixième pignon intermédiaire (Z6) et/ou par l'intermédiaire d'un sixième embrayage (K6) avec un septième pignon intermédiaire (Z7), sachant que le pignon réversible (22) est en prise permanente avec le pignon de sortie (13), sachant que le sixième pignon intermédiaire (Z6) est en prise permanente avec le deuxième pignon intermédiaire (Z2), et le septième pignon intermédiaire (Z7) est en prise permanente avec le pignon d'entrée avant (21) logé dans l'arbre d'entrée avant (9) et étant solidaire en rotation, da façon à ce que l'arbre de sortie du navire (7) peut être entraîné au choix par le moteur de propulsion avant et/ou par le moteur de propulsion arrière (M1, M2) et cela au choix dans le sens des aiguilles d'une montre ou contre le sens des aiguilles d'une montre.

10. Système de propulsion marine selon la revendication 9, **caractérisé en ce que** sur un cinquième axe de rotation (5), étant opposé au quatrième axe de rotation (4) et décalé axialement, est logé un huitième pignon intermédiaire pivotant (Z8), qui peut être couplé au choix et par l'intermédiaire d'un septième embrayage (K7) avec un neuvième pignon intermédiaire (Z9) et/ou par l'intermédiaire d'un huitième embrayage (K8) avec un dixième pignon intermédiaire (Z10), sachant que le huitième pignon intermédiaire (Z8) est en prise permanente avec un onzième pignon intermédiaire (Z11), étant solidaire en rotation du pignon réversible (22) sur le quatrième axe de rotation (4), sachant que le neuvième pignon intermédiaire (Z9) est en prise permanente avec le sixième pignon intermédiaire (Z6) et le dixième pignon intermédiaire (Z10) est en prise permanente avec le septième pignon intermédiaire (Z7), et **en ce que** le rapport de démultiplication entre le huitième et le onzième pignon intermédiaire est inférieur au rapport de démultiplication entre le neuvième et le septième pignon intermédiaire, da façon à ce que l'arbre de sortie du navire (7) peut être entraîné au choix par le moteur de propulsion avant et/ou par le moteur de propulsion arrière (M1, M2) et cela au choix dans le sens des aiguilles d'une montre ou contre le sens des aiguilles d'une montre et au choix à l'aide d'un premier étage de réduction ou d'un deuxième étage de réduction.

11. Système de propulsion marine selon une des revendications 1 à 4, **caractérisé en ce que** sur le premier axe de rotation (1) sont logés un pignon d'entrée avant (21) avec l'arbre d'entrée avant (9) et un pignon intermédiaire (Z2) pivotants, sachant que le pignon intermédiaire (Z2) est en prise permanente avec un pignon d'entrée arrière (4) disposé sur l'arbre d'entrée arrière (10), sachant que sur un quatrième axe de rotation (4) est logé un pignon réversible pivotant (22), lequel peut être couplé au choix par l'intermédiaire d'un embrayage arrière (K5) à un autre pignon intermédiaire arrière (Z6) et/ou à l'aide d'un embrayage avant (K6) avec un autre pignon intermédiaire avant (Z7), et sachant que le pignon réversible (22) est en prise permanente avec le pignon de sortie (13), sachant que l'autre pignon intermédiaire arrière (Z6) est en prise permanente avec le pignon intermédiaire (Z2) et l'autre pignon intermédiaire avant (Z7) est en prise permanente avec le pignon d'entrée avant disposé, solidaire en rotation, sur l'arbre d'entrée avant (9), de façon à ce que l'arbre de sortie du navire peut être entraîné au choix par le moteur de propulsion avant et/ou par le moteur de propulsion arrière et cela en sens de rotation inverse.

12. Système de propulsion marine selon une des revendications 1 à 11, **caractérisé en ce que** au moins deux ou plusieurs des pignons intermédiaires (Z1, Z2, Z3, Z4, Z5, Z6, Z7, Z8, Z9, Z10 et Z11 ) ont une géométrie de denture identique.

13. Système de propulsion marine selon une des revendications 1 à 12, **caractérisé en ce que** au moins deux ou plusieurs des embrayages (K1, K2, K3, K4, K5, K6, K7 et K8) sont conçus de manière identique.

14. Système de propulsion marine selon une des revendications 1 à 12, **caractérisé en ce que** le réducteur (6) comporte un carter (15) en alliage léger.

15. Réducteur inverseur marin (6) d'un système de propulsion marine selon au moins une des revendications précédentes.
